# EUROPÄISCHE PATENTANMELDUNG

(11) **EP 2 314 816 A1**
(43) Veröffentlichungstag der Anmeldung: **27.04.2011**
(21) Anmeldenummer: 09013132.7
(22) Anmeldetag: 17.10.2009
(51) Int. Cl.: E06B 3/263

(54) **Aluminium-Verbund Technologie zum Verbinden von Kunststoff- mit Aluminiumprofilen zu Komplettprofilen für die Fertigung von Aluminiumfenstern und -türen**

(71) Anmelder: Meyer, Christian, 29416 Pretzier (DE)
(72) Erfinder: Meyer, Christian, 29416 Pretzier (DE)

(57) **Zusammenfassung**

Die Bezeichnung meiner Erfindung lautet: APV CM2010 (Aluminium-Profil-Verbund)

Die Erfindung ist dem technischen Gebiet der Herstellung von Verbundwerkstoffen zuzuordnen.

Mit der Erfindung APV CM2010 wird aus einzelnen Profilelementen ein Fertigprodukt hergestellt, ohne die jeweiligen Aluminiumschalen von Ihrer Form her zu verändern (Detail D1 und D2 - Detailblatt 1).

Gleichzeitig ist die Profilierung durch Verhakungsmechanismen der einzelnen Verbundwerkstoffe so angeordnet, dass diese nach Zusammenfügung für den Anwendungszweck untrennbar miteinander verbunden, jedoch in Profillängsrichtung gegeneinander verschiebbar sind (Detail D3 bis D9 - Detailblatt 2)

Im Prozess des Zusammenfügens werden die Aluminiumprofile nicht verformt (Detail D10 bis D13 - Detailblatt 3) und das Isolatorprofil kann wahlweise mit zusätzlichen Isolatoren versehen werden (Detail D14 und D15 - Detailblatt 4).

Diese Zusammenfassung beinhaltet 15 Detaildarstellungen, die Details sind eingekreist.

## Beschreibung

Bei dem beantragten Patent APV CM 2010 handelt es sich um eine neue Technologie zum Verbinden von Aluminiumprofilen mit einem Kunststoffprofil.

Hierbei soll ein dauerhaft zusammenhaltendes Komplettprofil entstehen, aus welchem dann wärmegedämmte Aluminiumfenster und -türen hergestellt werden.

Wesentlicher Inhalt der Erfindung ist, dass jeweils die Außen- und Innenschale (Aluminiumprofile) auf ein mittig angeordnetes Kunststoffprofil aufgesteckt, aufgeklippst bzw. aufgedrückt werden, **ohne das Aluminiumprofil hierbei zu verformen.**

Hierbei wird erreicht, dass jeweils die Aluminiumprofilschalen mit dem Kunststoffprofil (Isolator) zwar dauerhaft miteinander durch gegenseitige oder einseitige Verhakung verbunden werden, jedoch die Schalen sich untereinander in Längsrichtung bewegen können, so dass bei Temperaturunterschieden zwischen Außen- und Innenschale die negativen Einflüsse des Bimetalleffekts verringert oder ausgeschlossen werden.

Im weiteren ist das Kunststoffprofil (Isolator) so ausgeführt, dass Aufnahmestege zum Einschub von zusätzlichen Isolationsstreifen im Kammerinneren angepresst sind.

Die Formausführung des Kunststoffprofils (Isolator) und der Aluminiumprofile und insbesondere des Verhakungssystems der Profile (Schalen) untereinander kann je nach Größe und somit Verwendungszweck des späteren Komplettprofils variieren.

Die Zeichnungen der Anlage 47 A.3. - 1 bis 8 - sind Beispieldarstellungen für Aluminiumtüren.

## Patentansprüche

1. Bei dem Patentanspruch APV CM 2010 handelt es sich um eine neue Technologie zum Verbinden von Aluminiumprofilen mit einem Kunststoffprofil.

2. Hierbei soll ein dauerhaft zusammenhaltendes Komplettprofil entstehen, aus welchem dann wärmegedämmte Aluminiumfenster und -türen hergestellt werden.

3. Wesentlicher Inhalt der Erfindung ist, dass jeweils die Außen- und Innenschale (Aluminiumprofile) auf ein mittig angeordnetes Kunststoffprofil aufgesteckt, aufgeklippst bzw. aufgedrückt werden, **ohne das Aluminiumprofil hierbei zu verformen**.

4. Hierbei wird erreicht, dass jeweils die Aluminiumprofilschalen mit dem Kunststoffprofil (Isolator) zwar dauerhaft miteinander durch gegenseitige oder einseitige Verhakung verbunden werden, jedoch die Schalen sich untereinander in Längsrichtung bewegen können, so dass bei Temperaturunterschieden zwischen Außen- und Innenschale die negativen Einflüsse des Bimetalleffekts verringert oder ausgeschlossen werden.

5. Im weiteren ist das Kunststoffprofil (Isolator) so ausgeführt, dass Aufnahmestege zum Einschub von zusätzlichen Isolationsstreifen im Kammerinneren angepresst sind.

6. Die Formausführung des Kunststoffprofils (Isolator) und der Aluminiumprofile und insbesondere des Verhakungssystems der Profile (Schalen) untereinander kann je nach Größe und somit Verwendungszweck des späteren Komplettprofils variieren.

7. Die Zeichnungen der Anlage 47 A.3. - 1 bis 8 - sind Beispieldarstellungen für Aluminiumtüren.
